# EUROPÄISCHE PATENTSCHRIFT

(11) **EP 1 742 234 B1**
(45) Veröffentlichungstag und Bekanntmachung des Hinweises auf die Patenterteilung: **15.10.2008**
(21) Anmeldenummer: 05014826.1
(22) Anmeldetag: 08.07.2005
(51) Int. Cl.: H01F 6/04, F17C 13/00

(54) **Unterkühlte Horizontalkryostatanordnung**
Supercooled horizontal cryostat assembly
Ensemble de cryostat horizontal en surfusion

(43) Veröffentlichungstag der Anmeldung: 10.01.2007
(73) Patentinhaber: Bruker BioSpin GmbH, 76287 Rheinstetten (DE)
(72) Erfinder: Roth, Gerhard, Dr., 76287 Rheinstetten (DE); Strobel, Marco, 76227 Karlsruhe (DE)
(74) Vertreter: Kohler Schmid Möbus

(56) Entgegenhaltungen:
- DE-A1- 4 039 332
- US-A- 4 689 439
- US-A- 4 878 352
- US-A- 5 739 689
- NAGAI H ET AL: "Development and testing of superfluid-cooled 900 MHz NMR magnet" CRYOGENICS, ELSEVIER, KIDLINGTON, GB, Bd. 41, Nr. 9, September 2001 (2001-09), Seiten 623-630, XP004312404 ISSN: 0011-2275

## Beschreibung

Die Erfindung betrifft eine Kryostatanordnung mit in einem Heliumtank angeordneten Magnetspulensystem und einer horizontalen Raumtemperaturbohrung , die Zugang zu einem Untersuchungsvolumen im Zentrum des Magnetspulensystems ermöglicht, wobei der Heliumtank unterkühltes flüssiges Helium mit einer Temperatur von kleiner als 3,5K, insbesondere von ungefähr 2K, enthält und wobei die Kryostatanordnung auf ihrer Oberseite zum Einfüllen und Abdampfen von Helium zumindest einen vertikalen Turmaufbau aufweist.

Eine derartige Anordnung ist aus "Specification for an 11.74Tesla/310mm room temperature bore magnet system" der Firma Magnex vom September 2001 bekannt.

Bei der aus "Specification for an 11.74Tesla/310mm room temperature bore magnet system" bekannten horizontalen Kryostatanordnung ist ein einziger Heliumtank vorgesehen, an dem zur Unterkühlung des darin befindlichen Heliums direkt abgepumpt wird. Durch die daraus resultierende Reduzierung des Drucks innerhalb des Heliumtanks wird ein Abkühlen des Heliums bewirkt. Das Nachfüllen des abgepumpten Heliums wird mit einem zweigeteilten Helium-Einlassventil realisiert, das es ermöglicht, Helium direkt in den sich auf Unterdruck befindlichen Heliumtank einzufüllen. Derartige Kryostatanordnungen mit unterkühltem Helium werden benötigt, um hohe Magnetfelder zu erzeugen und die Effizienz der Anordnung zu verbessern.

Ein Nachteil eines direkten Pumpens am Heliumtank besteht darin, dass der Heliumtank permanent bei einem Unterdruck von ca. 30 mbar betrieben wird. Bei der beabsichtigten kontinuierlichen Betriebsdauer solcher Systeme über viele Jahre hinweg stellt dieser permanent vorhandene Unterdruck ein erhebliches Risiko für das System dar. Beim Vorhandensein selbst kleinster Undichtigkeiten kann Luft in das System eindringen und dann im Heliumtank Eis bilden (Wassereis, N₂-Eis, CO₂-Eis, usw.). Das Eis kann sich auf der Spule absetzen, deren Kühlung behindem und so zum Quench führen.

Ein weiteres Risiko besteht darin, dass Helium in ein sich auf Unterdruck befindliches System eingefüllt werden muss. Dabei muss Helium über ein Sicherheitsventil in den Heliumtank eingelassen und gleichzeitig von 4.2 K auf die Betriebstemperatur von ungefähr 2 K abgekühlt werden. Handhabungsfehler können leicht zu einem Störfall mit Magnetquench führen. Ein weiterer Nachteil ist, da die Magnetspule nur bei niedrigerer Temperatur betrieben werden kann, dass ein Ersatz von fehlerhaften Komponenten, die die Dichtheit des Systems gewährleisten (Ventile, Dichtringe, usw.), im Betrieb nur schwer möglich ist.

Ein weiterer Nachteil ist, dass zum Laden und Entladen des Magneten die Stromzuführung ebenfalls von außen in den Unterdruckbereich eingeführt werden muss, wodurch wiederum leicht Handhabungsfehler mit schwerwiegenden Folgen entstehen können.

Anordnungen, die diese Nachteile vermeiden, sind aus DE 40 39 332 A1 und DE 40 39 365 A1 für Vertikalmagnete mit unterkühltem Helium bekannt, bei denen entlang der Achse der Raumtemperaturbohrung zwei Heliumtanks übereinander angeordnet sind. Die Heliumtanks stehen miteinander in Kontakt und sind durch eine thermische Barriere getrennt. In einem solchen System befindet sich der obere Heliumtank bei 4.2 K auf Normaldruck, wodurch die oben beschriebenen Nachteile bei Vertikalmagneten vermieden werden und die Magnetspule befindet sich im unteren Tank in Helium bei ca. 2 K, das, da es über schmale Spalte hydrostatisch mit dem oberen Tank verbunden ist, sich ebenfalls auf Normaldruck befindet.

Aufgabe der Erfindung ist es, eine horizontale Kryostatanordnung mit einem Magnetspulensystem vorzuschlagen, die die oben beschriebenen Nachteile vermeidet und die dazu geeignet ist, bei kompaktem Aufbau hohe Magnetfelder zu erzeugen, so dass ein kontinuierlicher stabiler Langzeitbetrieb mit unterkühlter Hochfeldmagnetspule erzielt werden kann.

Diese Aufgabe wird erfindungsgemäß dadurch gelöst, dass im Turmaufbau ein Behälter mit flüssigem Helium auf 4,2K angeordnet ist, der durch eine thermische Barriere vom Heliumtank getrennt ist und dass im Heliumtank eine Untefkühleinheit vorgesehen ist.

Der im Turmaufbau befindliche Behälter beinhaltet auf 4,2K befindliches, flüssiges Helium, welches bei Bedarf in den Heliumtank geleitet werden kann. Im Gegensatz zum Stand der Technik findet hier kein direktes Abpumpen von Heliumgas über dem Heliumbad zur Erzeugung eines Unterdrucks im Heliumtank statt. Stattdessen erfolgt eine Unterkühlung des im Heliumtank befindlichen Heliums mittels einer Unterkühleinheit. Dabei kann es sich beispielsweise um ein Joule Thomson Ventil handeln, welches durch eine Expansion des Heliums eine Unterkühlung des Heliums im Heliumtank bewirkt.

Im Behälter des Turmaufbaus befindet sich flüssiges Helium bei einer Temperatur von ca. 4,2K. Durch die thermische Barriere zwischen dem Heliumtank und dem Behälter im Turm kann zwar prinzipiell ein Übergang der kryogenen Flüssigkeiten ermöglicht werden, ein Wärmaustausch zwischen dem unterkühlten Helium mit dem Helium im Behälter und somit auch die Verluste an unterkühltem Helium werden hierdurch jedoch minimiert.

Durch die geschilderte Bauform ist es möglich, die weiter oben beschriebenen Nachteile eines direkten Pumpens am Heliumbad vollständig zu vermeiden. Die Integration des Behälters in den Turmbereich macht dies möglich, so dass all die Vorteile, die bislang ausschließlich für Kryostaten für Vertikalmagnete zur Verfügung standen, nun auch für Horizontal-Magnete ermöglicht werden.

Bei einer bevorzugten Ausführungsform der erfindungsgemäßen Kryostatanordnung sind mindestens zwei Strahlungsschilde zwischen Heliumtank und Raumtemperaturbereich vorgesehen. Die Kryostatanordnung kann dann als Hochleistungskryostat verwendet werden.

Um das System möglichst effizient zu gestalten ist es von Vorteil, wenn der Turmaufbau domartig aufgebaut ist und an seiner Oberseite mindestens ein weiterer Turm angeordnet ist, in dem das aus der Kryostatanordnung abdampfende Helium seine Enthalpie an die in der Kryostatanordnung vorgesehenen Strahlungsschilde abgibt,

Vorzugsweise sind mindestens zwei, vorzugsweise drei ringförmig angeordnete weitere Türme vorgesehen, wobei insbesondere Drosseln mit vorgegebenem Strömungsquerschnitt zur gleichmäßigen Verteilung des abgepumpten Heliums auf die Türme vorgesehen sind.

Darüber hinaus können Strömungswächter, die die Flussmenge des abdampfenden Heliums durch die weiteren Türme messen, und vorzugsweise eine Durchflussvorrichtung vorgesehen sein, die die Flussmenge des abdampfenden Heliums durch die weiteren Türme automatisch regelt.

Besonders vorteilhaft ist eine Ausführungsform der erfindungsgemäßen Kryostatanordnung, bei der in den weiteren Türmen ein Ringraumwärmetauscher in Form eines Hohlrohres angeordnet ist, durch den das aus der Kryostatanordnung abdampfende und/oder abgepumpte Helium nach außen geführt wird und an dessen Außenseite die Strahlungsschilde thermisch leitend angekoppelt sind. Der Wärmeeintrag auf den Kryostaten wird auf diese Weise minimiert, da durch den Ringwärmetauscher und das abgepumpte Helium das Schildsystem besonders effektiv gekühlt wird.

Eine besonders bevorzugte Ausführungsform der Erfindung sieht vor, dass ein Refrigerator, insbesondere ein Pulsrohrkühler, zur Rückverflüssigung des Heliums in den Behälter ragt. Das vom Heliumbad abdampfende Helium muss dann nicht mehr aus dem Behälter abgepumpt und neues Helium wieder zugeführt werden, sondern kann ohne Heliumverluste innerhalb des Behälters wieder verflüssigt werden. Der Behälter kann entsprechend klein ausgestaltet werden, da der benötigte Vorrat an Helium wegen der geringeren Verluste kleiner ausfallen kann.

Vorzugsweise ist der Refrigerator zweistufig und kühlt mindestens eines der Strahlungsschilde.

Ebenso ist es vorteilhaft, wenn das von der Unterkühleinheit abgepumpte Helium zumindest eines der Strahlungsschilde kühlt.

Eine spezielle Ausführungsform der erfindungsgemäßen Kryostatanordnung sieht vor, dass über die Unterkühleinheit Helium aus dem Heliumtank oder dem Behälter entnommen wird.

Besonders vorteilhaft ist es, wenn der Behälter zusätzlich mit einem externen Reservoir mit gasförmigem Helium verbunden ist, und das Reservoir gegenüber dem Atmosphärendruck vorzugsweise einen leichten Überdruck aufweist. Der Refrigerator kann dann Helium aus dem Reservoir ansaugen, welches wieder in den Behälter verflüssigt wird und von dort zur Unterkühlung in den Heliumtank weitergeleitet werden kann. Aufgrund des leichten Überdrucks des Reservoirs gegenüber der Atmosphäre wird vermieden, dass Verunreinigungen in den Behälter gelangen.

Vorzugsweise wird das über die Unterkühleinheit abgepumpte Helium in das Reservoir gepumpt. Das Reservoir wird auf diese Weise ständig aufgefüllt. Somit kann die Kryostatanordnung ein geschlossenes System bilden.

Bei einer vorteilhaften Ausführungsform ist das externe Reservoir mit dem Refrigerator verbunden, so dass zumindest ein Teil des Gases des Reservoirs vom Refrigerator direkt zurückverflüssigt wird. Zusätzlich kann das Reservoir mit dem oberen Teil des Behälters verbunden sein.

Es ist auch vorstellbar, dass das externe Reservoir ausschließlich mit dem Refrigerator verbunden ist. Ebenso kann das Reservoir ausschließlich mit dem Behälter verbunden sein.

Um einem zu starken Druckabfall z.B. aufgrund übermäßiger Verflüssigung des Heliums durch den Pulsrohrkühler, im Behälter zu vermeiden, kann im Behälter ein Heizelement vorgesehen sein. Mit diesem kann der Druck im Behälter geregelt werden.

Bei einer speziellen Ausführungsform der erfindungsgemäßen Kryostatanordnung bilden der Heliumtank und der Behälter zusammen einen geteilten Tank, wobei der Heliumtank mit dem unterkühlten flüssigen Helium unterhalb des Behälters angeordnet ist. Die Teilung des Tanks erfolgt hierbei durch die thermische Barriere.

Vorzugsweise besteht die den Behälter vom Heliumtank trennende Barriere aus einem Wärme schlecht leitenden Material, so dass ein Wärmeübergang vom Helium im Behälter zum unterkühlten Helium im Heliumtank weitgehend vermieden wird.

Eine besonders vorteilhafte Ausführungsform zeichnet sich dadurch aus, dass die thermische Barriere aus mindestens zwei Platten besteht, die im Wesentlichen durch ein Vakuum getrennt sind, und dass das die Platten trennende Vakuum vorzugsweise Teil eines einheitlichen Vakuums innerhalb der Kryostatanordnung ist. Durch Vakuumisolation wird ein Wärmeaustausch zwischen dem Behälter und dem Heliumtank besonders effektiv verhindert.

Im Falle eines Quenchs des Magnetspulensystems wird von dem Magnetspulensystem eine große Menge an Energie in Form von Wärme an das unterkühlte Heliumbad abgegeben, so dass sich das Helium im Heliumtank schlagartig aufwärmt und ausdehnt. Es ist daher von Vorteil, wenn in der Barriere ein Überdruckventil vorgesehen ist, das bei Überschreiten einer bestimmten Druckdifferenz zwischen dem Heliumtank und dem Behälter einen erhöhten Druckausgleichsquerschnitt in der Barriere freigibt, und/oder dass in mindestens einer nicht an den Heliumtank angrenzenden Wand des Behälters mindestens eine Berstscheibe vorgesehen ist, die bei Überschreitung eines maximalen Drucks im Behälter einen großen Querschnitt nach außerhalb der Kryostatanordnung öffnet.

Bei einer bevorzugten Ausführungsform ist zwischen dem Heliumtank und dem Behälter ein eingeschränkter Strömungsquerschnitt, insbesondere ein Druckausgleichsspalt, vorzugsweise ein Ringspalt, vorgesehen, durch den flüssiges Helium vom Behälter in den Heliumtank strömen kann.

Bei einer besonders einfachen Ausführungsform besteht das Überdruckventil aus einem vorzugsweise konischen Stopfen mit in den Behälter und den Heliumtank gerichteten Wärmeaustauschflächen, der in einen ebenfalls vorzugsweise konischen, in Richtung auf den Heliumtank sich verengenden Sitz in der Barriere eingesetzt ist. Der Stopfen wird bei normalem Betrieb durch sein Gewicht in seiner Position gehalten, das so gewählt ist, dass es der maximal zulässigen auf den Stopfen einwirkenden Druckkraft entspricht.

Besonders vorteilhaft ist es, wenn die für die Aufladung einer supraleitenden Magnetspule des Magnetspulensystems erforderlichen elektrischen Zuleitungen vor dem Eintritt in den Heliumtank erst durch den Behälter geführt sind, und dass vorzugsweise Vorrichtungen vorgesehen sind, die einen Kurzschlussbetrieb der Magnetspule ermöglichen, wobei die elektrischen Zuleitungen zur Magnetspule nach dem Kurzschließen abgezogen werden. Dadurch werden die Zuleitungen vor dem Eintritt in den Heliumtank mit dem unterkühlten Helium durch das wärmere Helium im Behälter im Turmaufbau vorgekühlt und der Wärmeeintrag über die Zuführungen reduziert.

Eine bevorzugte Ausführungsform der erfindungsgemäßen Kryostatanordnung sieht vor, dass das Zentrum des Magnetspulensystems in radialer Richtung nicht mit dem Zentrum der das Magnetspulensystem umgebenden Behälter übereinstimmt. Dadurch kann das magnetische Zentrum näher an ein Behälterende gelegt werden, wodurch der Zugang zum magnetischen Zentrum erleichtert wird.

Eine weitere bevorzugte Ausführungsform der erfindungsgemäßen Kryostatanordnung sieht vor, dass das Zentrum des Magnetspulensystems und das Zentrum des Behälters in verschiedenen Ebenen senkrecht zur Achse der Raumtemperaturbohrung angeordnet sind. Die Spulenlängsachse fällt dann nicht mit der Behälterlängsachse zusammen. Dadurch wird es ermöglicht, über der Magnetspule ein größeres Helium-Vorratsvolumen zur Verfügung zu stellen, bei gleichzeitiger Beibehaltung der zylindrischen Bauform der verschiedenen Behälter. Selbstverständlich müssen die Behälter nicht kreisförmig sein, sondern können auch in anderen freien Formen ausgeführt werden.

Weitere Vorteile der Erfindung ergeben sich aus der Beschreibung und der Zeichnung. Ebenso können die vorstehend genannten und die weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: einen schematischen Vertikalschnitt entlang der Achse der Raumtemperaturbohrung einer erfindungsgemäßen Kryostatanordnung;
- Fig. 2: einen schematischen Vertikalschnitt einer erfindungsgemäßen Kryostatanordnung mit asymmetrisch angeordneten Magnetspulensystem;
- Fig. 3: einen schematischen Vertikalschnitt einer erfindungsgemäßen Kryostatanordnung mit asymmetrisch angeordneten Magnetspulensystem und Refrigerator ohne Stickstofftank;

Die Figuren zeigen verschiedene Ausführungsformen einer erfindungsgemäßen Kryostatanordnung. Oberhalb eines Heliumtanks **1,** in dem ein Magnetspulensystem **2** um eine horizontale Raumtemperaturbohrung **3** angeordnet ist, ist ein Turmaufbau **4** mit einem Behälter **5** vorgesehen, in dem sich Helium befindet. Der Behälter 5 ist **(****Fig. 3****)** mit einem Refrigerator **6,** vorzugsweise mit einem mehrstufigen Pulsrohrkühler ausgestattet, dessen kälteste Kältestufe **10** das im Behälter 5 befindliche Helium verflüssigt. Im Behälter 5 des Turmaufbaus 4 befindet sich also bereits vorgekühltes, flüssiges Helium auf einer Temperatur von ca. 4,2K. Im Falle eines Wärmeeintrags in den Behälter 5 kann das hierdurch verdampfende Helium mittels des Refrigerators 6 wieder verflüssigt werden, so dass ein Abdampfen von Helium aus dem Behälter 5 weitgehend vermieden werden kann. Daher ist es hier, im Gegensatz zu den aus dem Stand der Technik bekannten Vorrichtungen, nicht notwendig, eine große Menge an flüssigem Helium vorrätig zu halten, so dass der Behälter 5 relativ klein dimensioniert sein kann.

Der Turmaufbau 4 mit dem Behälter 5 ist bezüglich der Achse der Raumtemperaturbohrung 3 radial außerhalb des Magnetspulensystems 2 angeordnet. Üblicherweise wird der Behälter auch in axialer Richtung am Rand der Kryostatanordnung angeordnet, so dass ein einfacher Zugang beispielsweise für Wartungsarbeiten möglich ist. Das Zentrum des Magnetspulensystems und das Zentrum des Behälters 5 werden daher im Allgemeinen in verschiedenen Ebenen senkrecht zur Achse der Raumtemperaturbohrung angeordnet sein. Ebenso werden die im Allgemeinen zentrale Längsachse der Magnetspule und die zentrale Längsachse der verschiedenen Behälter und Schilde nicht übereinstimmen, sondern radial versetzt sein.

Durch eine thermische Barriere **7** wird der Behälter 5 vom Heliumtank 1 getrennt. Das flüssige Helium kann bei Bedarf über einen Ringspalt **8** vom Behälter 5 in den Heliumtank 1 überströmen, wo es mit Hilfe einer Unterkühleinheit **9** auf unter 3,5K weiter abgekühlt wird. Die Unterkühleinheit 9 kann als geschlossener Kühlkreislauf mit einem separaten Kühlmittel realisiert sein, oder aber das für die Unterkühlung zu expandierende Helium aus dem Heliumtank 1 oder dem Behälter abpumpen. Um die Abmessungen der Kryostatanordnung möglichst klein zu halten, ist es vorteilhaft, wenn der Behälter 5 von einem externen Reservoir (nicht dargestellt) gespeist wird.

Bei einer besonders vorteilhaften Ausführungsform der Erfindung kann das von der Unterkühleinheit 9 abgepumpte Helium dem Reservoir zugeführt werden. Der Druck im Reservoir wird dadurch ansteigen. Gleichzeitig wird im Behälter 5 des Turmaufbaus 3 durch den Refrigerator 6 Helium verflüssigt, wodurch der Druck im Behälter 5 sinkt. Ist das Reservoir mit dem Behälter 5 verbunden, wird durch den Druckunterschied zwischen dem Reservoir und dem Behälter 5 Heliumgas vom Reservoir in den Behälter 5 gesaugt, welches wiederum vom Refrigerator 6 verflüssigt wird. Es ergibt sich somit ein geschlossener Kühlmittelkreislauf, der sicherstellt, dass die Verluste an Helium minimiert werden und keine Verschmutzungen in das System gelangen.

Wird durch die Unterkühleinheit mehr Helium in das Reservoir gepumpt als vom Reservoir in den Behälter 5 gelangt, kann es zu einem Überdruck innerhalb des Reservoirs kommen. Es ist daher sinnvoll, das Reservoir mit einem Überdruckventil auszustatten. Andererseits kann eine zu große Kühlleistung des Refrigerators 6 zu einem Druckabfall im Reservoir führen. Dem kann entweder durch Drosseln des Refrigerators 6 oder durch Gegenheizen des Heliums im Behälter 5 mittels eines im Behälter 5 angeordneten Heizelements entgegen gewirkt werden.

Um die auf den Heliumtank 1 einfallende Strahlungsenergie zu reduzieren, sind bei den Ausführungsformen der erfindungsgemäßen Kryostatanordnungen aus Fig. 1 und 2 zwischen dem Heliumtank 1 und einem Außenmantel **11** Strahlungsschilde **12a, 12b, 12c** vorgesehen, wobei die Strahlungsschilde 12b und 12c durch das von der Unterkühleinheit 9 abgepumpte Helium gekühlt werden kann. Dazu sind an der Oberseite des Turmaufbaus 3 weitere Türme **14** vorgesehen, in denen Ringraumwärmetauscher **15** in Form von Hohlrohren angeordnet sind, durch die das aus dem Behälter 5 abdampfende und das von der Unterkühleinheit 9 abgepumpte Helium nach außen geführt wird und an deren Außenseiten die Strahlungsschilde 12b, 12c thermisch leitend angekoppelt sind. Es ist jedoch auch möglich, zumindest eines der Strahlungsschilde 12b, 12c mit der ersten Kältestufe **13** des Refrigerators 6 zu kontaktieren.

Das äußerste Strahlungsschild 12c ist, wie in **Fig. 1** und **Fig. 2** gezeigt, als Stickstofftank **16** zur Abschirmung gegen Wärmestrahlung ausgeführt. Der Stickstoff im Stickstofftank 16 kann zusätzlich von der ersten Kältestufe 13 des Refrigerators 6 gekühlt werden.

Die thermische Barriere 7, welche den Behälter 5 und den Heliumtank 1 trennt, umfasst zwei Platten **17** aus einem thermisch schlecht leitenden Material. Der Raum zwischen den Platten 17 ist evakuiert, so dass ein Wärmeübertrag vom Behälter 5 in den Heliumtank 1 weitgehend vermieden wird. In der thermische Barriere 7 ist ein Überdruckventil in Form eines konischen Stopfens **18** vorgesehen, der im Falle eines Quenchs einen erhöhten Druckausgleichsquerschnitt in der thermische Barriere 7 freigibt, so dass das sich ausdehnende Helium aus dem Heliumtank 1 entweichen kann.

Die thermische Barriere 7 ist in den gezeigten Ausführungsformen so angebracht dass der Behälter 5 genau mit dem Turmaufbau 3 abschließt. Es sind jedoch auch andere Anordnungen möglich. Beispielsweise kann die thermische Barriere 7 radial weiter außen angeordnet sein, so dass der Heliumtank 1 in den Turmaufbau 3 hinein ragt. Das Volumen des Heliumtanks 1 ist dann gegenüber dem in Fig. 1 gezeigten vergrößert. Es kann aber auch von Vorteil sein, die thermische Barriere radial innerhalb des Turmaufbaus 3 vorzusehen, so dass der Behälter 5 sich nur teilweise im Turmaufbau 3 befindet. Um die Abmaße der Kryostatanordnung klein zu halten, ist es vorteilhaft, wenn das Magnetspulensystem 2 asymmetrisch bezüglich des Außenmantels 11 und der Strahlungsschilde 12a, 12b, 12c der Kryostatanordnung angeordnet ist.

Fig. 2 und Fig. 3 zeigen Kryostatanordnungen mit asymmetrisch angeordnetem Magnetspulensystem 2. Die thermische Barriere 7 ist hier jeweils an der Grenze des Turmaufbaus 3 angeordnet, so dass das Magnetspulensystem 2 der Kryostatanordnung auch bezüglich des Heliumtanks 1 asymmetrisch angeordnet ist.

In Fig. 3 ist in der Kryostatanordnung zusätzlich ein Pulsrohrkühler vorgesehen, dessen erste Stufe das äußerste Strahlungsschild kühlt, das hier nicht als Stickstofftank, sondern nur als metallisches Strahlungsschild **19** ausgeführt ist.

Insgesamt ergibt sich eine kompakte Kryostatanordnung, mit der der für den Betrieb eines Hochleistungskryostaten notwendige Haliumverbrauch minimiert werden kann.

### Bezugszeichenliste

- 1: Heliumtank
- 2: Magnetspulensystem
- 3: Raumtemperaturbohrung
- 4: Turmaufbau
- 5: Behälter
- 6: Refrigerator
- 7: thermische Barriere
- 8: Ringspalt
- 9: Unterkühleinheit
- 10: kälteste Kältestufe des Refrigerators
- 11: Außenmantel
- 12a, b, c: Strahlungsschild
- 13: erste Kältestufe des Refrigerators
- 14: weiterer Turm
- 15: Ringwärmetauscher
- 16: Stickstofftank
- 17: Platte
- 18: Stopfen
- 19: metallisches Strahlungsschild

## Patentansprüche

1. Kryostatanordnung mit in einem Heliumtank (1) angeordneten Magnetspulensystem (2) und einer horizontalen Raumtemperaturbohrung (3), die Zugang zu einem Untersuchungsvolumen im Zentrum des Magnetspulensystems (2) ermöglicht, wobei der Heliumtank (1) unterkühltes flüssiges Helium mit einer Temperatur von kleiner als 3,5K, insbesondere von ungefähr 2K, enthält, wobei die Kryostatanordnung auf ihrer Oberseite zum Einfüllen und Abdampfen von Helium zumindest einen vertikalen Turmaufbau (4) aufweist
**dadurch gekennzeichnet,**
**dass** im Turmaufbau (4) ein Behälter (5) mit flüssigem Helium auf 4,2K angeordnet ist, der durch eine thermische Barriere (7) vom Heliumtank (1) getrennt ist und dass im Heliumtank (1) eine Unterkühleinheit (9) vorgesehen ist.

2. Kryostatanordnung nach Anspruch 1, **dadurch gekennzeichnet, dass** mindestens zwei Strahlungsschilde (12a, 12b, 12c) zwischen Heliumtank und Raumtemperaturbereich vorgesehen sind.

3. Kryostatanordnung nach Anspruch 2, **dadurch gekennzeichnet, dass** der Turmaufbau domartig aufgebaut ist und an seiner Oberseite mindestens ein weiterer Turm (14) angeordnet ist, in dem das aus der Kryostatanordnung abdampfende Helium seine Enthalpie an die in der Kryostatanordnung vorgesehenen Strahlungsschilde (12b, 12c) abgibt.

4. Kryostatanordnung nach Anspruch 3, **dadurch gekennzeichnet, dass** mindestens zwei, vorzugsweise drei ringförmig angeordnete weitere Türme (14) vorgesehen sind, und dass insbesondere Drosseln mit vorgegebenen Strömungsquerschnitt zur gleichmäßigen Verteilung des abgepumpten Heliums auf die weiteren Türme (14) vorgesehen sind.

5. Kryostatanordnung nach Anspruch 4, **dadurch gekennzeichnet, dass** Strömungswächter vorgesehen sind, die die Flussmenge des abdampfenden Heliums durch die weiteren Türme (14) messen, und dass vorzugsweise eine Durchflussvorrichtung vorgesehen ist, die die Flussmenge des abdampfenden Heliums durch die weiteren Türme (14) automatisch regelt.

6. Kryostatanordnung nach einem der Ansprüche 2 bis 5, **dadurch gekennzeichnet, dass** in den weiteren Türmen (14) ein Ringraumwärmetauscher (15) in Form eines Hohlrohres angeordnet ist, durch den das aus der Kryostatanordnung abdampfende und/oder abgepumpte Helium nach außen geführt wird und an dessen Außenseite die Strahlungsschilde (12b, 12c) thermisch leitend angekoppelt sind.

7. Kryostatanordnung nach einem der vorhergehenden Ansprüche, **dadurch gekennzeichnet, dass** ein Refrigerator (6), insbesondere ein Pulsrohrkühler, zur Rückverflüssigung des Heliums in den Behälter (5) ragt.

8. Kryostatanordnung nach Anspruch 7 und einem der Ansprüche 2 bis 6, **dadurch gekennzeichnet, dass** der Refrigerator (6) zweistufig ist und mindestens eines der Strahlungsschilde (12a, 12b, 12c) kühlt.

9. Kryostatanordnung nach einem der Ansprüche 2 bis 8, **dadurch gekennzeichnet, dass** das von der Unterkühleinheit (9) abgepumpte flüssige Helium zumindest eines der Strahlungsschilde (12a, 12b, 12c) kühlt.

10. Kryostatanordnung nach einem der vorhergehenden Ansprüche, **dadurch gekennzeichnet, dass** über die Unterkühleinheit (9) Helium aus dem Heliumtank (1) oder dem Behälter (5) entnommen wird.

11. Kryostatanordnung nach einem der vorhergehenden Ansprüche, **dadurch gekennzeichnet, dass** der Behälter (5) mit einem externen Reservoir mit gasförmigen Helium verbunden ist, und dass das Reservoir gegenüber dem Atmosphärendruck vorzugsweise einen leichten Überdruck aufweist.

12. Kryostatanordnung nach Anspruch 11, **dadurch gekennzeichnet, dass** das über die Unterkühleinheit (9) abgepumpte flüssige Helium in das Reservoir gepumpt wird.

13. Kryostatanordnung nach Anspruch 12 **dadurch gekennzeichnet, dass** das externe Reservoir mit dem Refrigerator (6) verbunden ist.

14. Kryostatanordnung nach Anspruch 13 **dadurch gekennzeichnet, dass** das externe Reservoir ausschließlich mit dem Refrigerator (6) verbunden ist.

15. Kryostatanordnung nach einem der vorhergehenden Ansprüche, **dadurch gekennzeichnet, dass** im Behälter (5) ein Heizelement vorgesehen ist.

16. Kryostatanordnung nach einem der vorhergehenden Ansprüche, **dadurch gekennzeichnet, dass** der Heliumtank (1) und der Behälter (5) zusammen einen geteilten Tank bilden, wobei der Heliumtank (1) mit dem unterkühlten flüssigen Helium unterhalb des Behälters (5) angeordnet ist.

17. Kryostatanordnung nach einem der vorhergehenden Ansprüche, **dadurch gekennzeichnet, dass** die den Behälter (5) vom Heliumtank (1) trennende thermische Barriere (7) aus einem Wärme schlecht leitenden Material besteht.

18. Kryostatanordnung nach einem der vorhergehenden Ansprüche **dadurch gekennzeichnet, dass** die thermische Barriere (7) aus mindestens zwei Platten (17) besteht, die im Wesentlichen durch ein Vakuum getrennt sind, und dass das die Platten (17) trennende Vakuum vorzugsweise Teil eines einheitlichen Vakuums innerhalb der Kryostatanordnung ist.

19. Kryostatanordnung nach einem der vorhergehenden Ansprüche, **dadurch gekennzeichnet, dass** in der thermischen Barriere (7) ein Überdruckventil vorgesehen ist, das bei Überschreiten einer bestimmten Druckdifferenz zwischen dem Heliumtank (1) und dem Behälter (5) einen erhöhten Druckausgleichsquerschnitt in der thermischen Barriere (7) freigibt, und/oder dass in mindestens einer nicht an den Heliumtank (1) angrenzenden Wand des Behälters (5) mindestens eine Berstscheibe vorgesehen ist, die bei Überschreitung eines maximalen Drucks im Behälter (5) einen großen Querschnitt nach außerhalb der Kryostatanordnung öffnet.

20. Kryostatanordnung nach einem der vorhergehenden Ansprüche, **dadurch gekennzeichnet, dass** zwischen dem Heliumtank und dem Behälter ein eingeschränkter Strömungsquerschnitt, insbesondere ein Druckausgleichsspalt, vorzugsweise ein Ringspalt (8), vorgesehen ist, durch den flüssiges Helium vom Behälter (5) in den Heliumtank (1) strömen kann.

21. Kryostatanordnung nach Anspruch 19, **dadurch gekennzeichnet, dass** das Überdruckventil aus einem vorzugsweise konischen Stopfen (18) mit in den Behälter (5) und den Heliumtank (1) gerichteten Wärmeaustauschflächen besteht, der in einen ebenfalls vorzugsweise konischen, in Richtung auf den Heliumtank (1) sich verengenden Sitz in der thermischen Barriere (7) eingesetzt ist.

22. Kryostatanordnung nach einem der vorhergehenden Ansprüche, **dadurch gekennzeichnet, dass** die für die Aufladung einer supraleitenden Magnetspule des Magnetspulensystems (2) erforderlichen elektrischen Zuleitungen vor dem Eintritt in den Heliumtank (1) erst durch den Behälter (5) geführt sind, und dass vorzugsweise Vorrichtungen vorgesehen sind, die einen Kurzschlussbetrieb der Magnetspule ermöglichen, wobei die elektrischen Zuleitungen zur Magnetspule nach dem Kurzschließen abgezogen werden.

23. Kryostatanordnung nach einem der vorhergehenden Ansprüche, **dadurch gekennzeichnet, dass** das Zentrum des Magnetspulensystems (2) in radialer Richtung nicht mit dem Zentrum der das Magnetspulensystem (2) umgebenden Behälter (5) übereinstimmt.

24. Kryostatanordnung nach einem der vorhergehenden Ansprüche, **dadurch gekennzeichnet, dass** das Zentrum des Magnetspulensystems (2) und das Zentrum des Behälters (5) in verschiedenen Ebenen senkrecht zur Achse der Raumtemperaturbohrung (3) angeordnet sind.

## Claims

1. Cryostat configuration comprising a magnet coil system (2) disposed in a helium tank (1), and with a horizontal room temperature bore (3) which provides access to a volume under investigation in the center of the magnet coil system (2), wherein the helium tank (1) contains undercooled liquid helium of a temperature of less than 3.5 K, in particular, of approximately 2 K, wherein the cryostat configuration comprises at least one vertical tower structure (4) on its upper side for filling-in and for evaporation of helium, **characterized in that** the tower structure (4) has a container (5) with liquid helium of 4.2 K which is separated from the helium tank (1) through a thermal barrier (7) and an undercooling unit (9) is provided in the helium tank (1).

2. Cryostat configuration according to claim 1, **characterized in that** at least two radiation shields (12a, 12b, 12c) are provided between the helium tank and the room temperature region.

3. Cryostat configuration according to claim 2, **characterized in that** the tower structure is designed like a dome and has at least one further tower (14) disposed on its upper side in which the helium evaporating from the cryostat configuration discharges its enthalpy to the radiation shields (12b, 12c) provided in the cryostat configuration.

4. Cryostat configuration according to claim 3, **characterized by** providing at least two, preferably three, annularly disposed additional towers (14) and, in particular, throttles with predetermined flow cross-section for uniform distribution of the pumped helium to the further towers (14).

5. Cryostat configuration according to claim 4, **characterized in that** flow detectors are provided which measure the flow rate of the evaporating helium through the additional towers (14), and a flow device is preferably provided which automatically controls the flow rate of the evaporating helium through the further towers (14).

6. Cryostat configuration according to any one of the claims 2 through 5, **characterized in that** an annular heat exchanger (15) in the form of a hollow tube is provided in the additional towers (14), through which the helium evaporating and/or being pumped out of the cryostat configuration is guided to the outside, and to the outer side of which the radiation shields (12b, 12c) are coupled in a thermally conducting fashion.

7. Cryostat configuration according to any one of the preceding claims, **characterized in that** a refrigerator (6), in particular, a pulse tube cooler projects into the container (5) to re-liquefy the helium.

8. Cryostat configuration according to claim 7 and any one of the claims 2 through 6, **characterized in that** the refrigerator (6) has two stages and cools at least one of the radiation shields (12a, 12b, 12c).

9. Cryostat configuration according to any one of the claims 2 through 8, **characterized in that** the liquid helium pumped by the undercooling unit (9) cools at least one of the radiation shields (12a, 12b, 12c).

10. Cryostat configuration according to any one of the preceding claims, **characterized in that** helium is removed from the helium tank (1) or the container (5) via the undercooling unit (9).

11. Cryostat configuration according to any one of the preceding claims, **characterized in that** the container (5) is connected to an external reservoir with gaseous helium and the reservoir is preferably slightly overpressurized compared to atmospheric pressure.

12. Cryostat configuration according to claim 11, **characterized in that** the liquid helium pumped by the undercooling unit (9) is pumped into the reservoir.

13. Cryostat configuration according to claim 12, **characterized in that** the external reservoir is connected to the refrigerator (6).

14. Cryostat configuration according to claim 13, **characterized in that** the external reservoir is exclusively connected to the refrigerator (6).

15. Cryostat configuration according to any one of the preceding claims, **characterized in that** a heating element is provided in the container (5).

16. Cryostat configuration according to any one of the preceding claims, **characterized in that** the helium tank (1) and the container (5) form together a separated tank, wherein the helium tank (1) with undercooled liquid helium is disposed below the container (5).

17. Cryostat configuration according to any one of the preceding claims, **characterized in that** the thermal barrier (7) separating the container (5) from the helium tank (1) consists of a material having poor heat conducting properties.

18. Cryostat configuration according to any one of the preceding claims, **characterized in that** the thermal barrier (7) consists of at least two plates (17) which are substantially separated by a vacuum, the vacuum separating the plates (17) preferably being part of a uniform vacuum within the cryostat configuration.

19. Cryostat configuration according to any one of the preceding claims, **characterized in that** a pressure control valve is provided in the thermal barrier (7) which opens an increased pressure compensation cross-section in the thermal barrier (7) when a certain pressure difference between the helium tank (1) and the container (5) has been exceeded and/or at least one wall of the container (5) which does not border the helium tank (1) has at least one rupture disc which opens a large cross-section to the outside of the cryostat configuration when a maximum pressure in the container (5) has been exceeded.

20. Cryostat configuration according to any one of the preceding claims, **characterized in that** a limited flow cross-section, in particular, a pressure compensation gap, preferably an annular gap (8), is provided between the helium tank and the container, through which liquid helium can flow from the container (5) into the helium tank (1).

21. Cryostat configuration according to claim 19, **characterized in that** the pressure control valve consists of a preferably conical stopper (18) having heat exchanging surfaces directed into the container (5) and the helium tank (1), and is inserted into a seat in the thermal barrier (7) which is also preferably conical and narrows towards the helium tank (1).

22. Cryostat configuration according to any one of the preceding claims, **characterized in that** the electric feed lines required for charging a superconducting magnet coil of the magnet coil system (2) are initially guided through the container (5) before entering the helium tank (1), and devices are preferably provided which permit short-circuit operation of the magnet coil, wherein the electric feed lines to the magnet coil are removed after short-circuiting.

23. Cryostat configuration according to any one of the preceding claims, **characterized in that** the center of the magnet coil system (2), in the radial direction, does not coincide with the center of the container (5) surrounding the magnet coil system (2).

24. Cryostat configuration according to any one of the preceding claims, **characterized in that** the center of the magnet coil system (2) and the center of the container (5) are disposed in different planes perpendicular to the axis of the room temperature bore (3).

## Revendications

1. Ensemble cryostat avec un système de bobine magnétique (2) disposé dans un réservoir d'hélium (1) et un orifice horizontal à température ambiante (3) qui permet l'accès à un volume d'examen au centre du système de bobine magnétique (2), le réservoir d'hélium (1) contenant de l'hélium liquide sous-refroidi d'une température inférieure à 3,5K, en particulier d'environ 2K, l'ensemble cryostat présentant sur son côté supérieur au moins une structure de tour verticale (4) pour le remplissage et l'évaporation d'hélium,
**caractérisé en ce**
**que** dans la structure de tour (4) est disposé un récipient (5) contenant de l'hélium liquide à 4,2K qui est séparé du réservoir d'hélium (1) par une barrière thermique (7) et qu'une unité de sous-refroidissement (9) est prévue dans le réservoir d'hélium (1).

2. Ensemble cryostat selon la revendication 1, **caractérisé en ce qu'**au moins deux écrans anti-radiation (12a, 12b, 12c) sont prévus entre le réservoir d'hélium et la zone à température ambiante.

3. Ensemble cryostat selon la revendication 2, **caractérisé en ce que** la structure de tour est construite en forme de dôme et qu'au moins une autre tour (14) est disposée sur son côté supérieur, dans laquelle l'hélium qui s'évapore de l'ensemble cryostat cède son enthalpie aux écrans anti-radiation (12b, 12c) prévus dans l'ensemble cryostat.

4. Ensemble cryostat selon la revendication 3, **caractérisé en ce qu'**au moins deux, de préférence trois autres tours (14) disposées en forme d'anneau sont prévues, et que des étranglements ayant une section d'écoulement prédéfinie sont prévus en particulier pour la répartition uniforme de l'hélium évacué par pompage sur les autres tours (14).

5. Ensemble cryostat selon la revendication 4, **caractérisé en ce qu'**il est prévu des contrôleurs de flux pour mesurer le débit de l'hélium qui s'évapore à travers les autres tours (14), et qu'il est de préférence prévu un dispositif de contrôle d'écoulement qui régule automatiquement le débit de l'hélium qui s'évapore à travers les autres tours (14).

6. Ensemble cryostat selon l'une des revendications 2 à 5, **caractérisé en ce que** dans les autres tours (14) est disposé un échangeur de chaleur à chambre annulaire (15) sous la forme d'un tube creux à travers lequel l'hélium qui s'évapore et/ou qui est évacué par pompage de l'ensemble cryostat est conduit vers l'extérieur et au côté extérieur duquel les écrans anti-radiation (12b, 12c) sont couplés de manière thermoconductrice.

7. Ensemble cryostat selon l'une des revendications précédentes, **caractérisé en ce qu'**un réfrigérateur (6), en particulier un refroidisseur à tube pulsé, pénètre dans le récipient (5) pour recondenser l'hélium.

8. Ensemble cryostat selon la revendication 7 et l'une des revendications 2 à 6, **caractérisé en ce que** le réfrigérateur (6) est à deux étages et refroidit au moins un des écrans anti-radiation (12a, 12b, 12c).

9. Ensemble cryostat selon l'une des revendications 2 à 8, **caractérisé en ce que** l'hélium évacué par pompage de l'unité de sous-refroidissement (9) refroidit au moins un des écrans anti-radiation (12a, 12b, 12c).

10. Ensemble cryostat selon l'une des revendications précédentes, **caractérisé en ce que** de l'hélium est prélevé du réservoir d'hélium (1) ou du récipient (5) via l'unité de sous-refroidissement (9).

11. Ensemble cryostat selon l'une des revendications précédentes, **caractérisé en ce que** le récipient (5) est relié à un réservoir externe contenant de l'hélium sous forme gazeuse, et que le réservoir présente une légère surpression par rapport à la pression atmosphérique.

12. Ensemble cryostat selon la revendication 11, **caractérisé en ce que** l'hélium évacué par pompage via l'unité de sous-refroidissement (9) est pompé dans le réservoir.

13. Ensemble cryostat selon la revendication 12, **caractérisé en ce que** le réservoir externe est relié au réfrigérateur (6).

14. Ensemble cryostat selon la revendication 13, **caractérisé en ce que** le réservoir externe est relié uniquement au réfrigérateur (6).

15. Ensemble cryostat selon l'une des revendications précédentes, **caractérisé en ce qu'**un élément chauffant est prévu dans le récipient (5).

16. Ensemble cryostat selon l'une des revendications précédentes, **caractérisé en ce que** le réservoir d'hélium (1) et le récipient (5) forment ensemble un réservoir divisé, le réservoir d'hélium (1) avec l'hélium liquide sous-refroidi étant disposé au-dessous du récipient (5).

17. Ensemble cryostat selon l'une des revendications précédentes, **caractérisé en ce que** la barrière thermique (7) séparant le récipient (5) du réservoir d'hélium (1) est constituée d'un matériau mauvais conducteur de la chaleur.

18. Ensemble cryostat selon l'une des revendications précédentes, **caractérisé en ce que** la barrière thermique (7) est composée d'au moins deux plaques (17) qui sont séparées essentiellement par un vide, et que le vide séparant les plaques (17) fait de préférence partie d'un vide unitaire à l'intérieur de l'ensemble cryostat.

19. Ensemble cryostat selon l'une des revendications précédentes, **caractérisé en ce qu'**il est prévu dans la barrière thermique (7) une soupape de surpression qui, en cas de dépassement d'une certaine différence de pression entre le réservoir d'hélium (1) et le récipient (5), libère une section d'équilibrage de pression agrandie dans la barrière thermique (7), et/ou que dans au moins une paroi du récipient (5) non adjacente au réservoir d'hélium (1), il est prévu au moins une plaque de rupture qui, en cas de dépassement d'une pression maximale dans le récipient (5), ouvre une grande section vers l'extérieur de l'ensemble cryostat.

20. Ensemble cryostat selon l'une des revendications précédentes, **caractérisé en ce qu'**entre le réservoir d'hélium et le récipient, il est prévu une section d'écoulement restreinte, en particulier une fente d'équilibrage de pression, de préférence une fente annulaire (8), à travers laquelle de l'hélium liquide peut passer du récipient (5) dans le réservoir d'hélium (1).

21. Ensemble cryostat selon la revendication 19, **caractérisé en ce que** la soupape de surpression est composée d'un bouchon (18) de préférence conique avec des surfaces d'échange de chaleur dirigées dans le récipient (5) et le réservoir d'hélium (1), qui est mis en place dans la barrière thermique (7) dans un siège également de préférence conique, se rétrécissant en direction du réservoir d'hélium (1).

22. Ensemble cryostat selon l'une des revendications précédentes, **caractérisé en ce que** les lignes d'alimentation électrique nécessaires pour la charge d'une bobine magnétique supraconductrice du système de bobine magnétique (2) sont guidées, avant d'entrer dans le réservoir d'hélium (1), d'abord à travers le récipient (5), et qu'il est de préférence prévu des dispositifs qui permettent un fonctionnement en court-circuit de la bobine magnétique, les lignes d'alimentation électrique allant à la bobine magnétique étant retirées après le court-circuitage.

23. Ensemble cryostat selon l'une des revendications précédentes, **caractérisé en ce que** le centre du système de bobine magnétique (2) en direction radiale ne coïncide pas avec le centre du récipient (5) entourant le système de bobine magnétique (2).

24. Ensemble cryostat selon l'une des revendications précédentes, **caractérisé en ce que** le centre du système de bobine magnétique (2) et le centre du récipient (5) sont disposés dans des plans différents perpendiculairement à l'axe de l'orifice à température ambiante (3).
